# FASCICULE DE BREVET EUROPEEN

(11) **EP 3 622 241 B1**
(45) Date de publication et mention de la délivrance du brevet: **30.06.2021**
(21) Numéro de dépôt: 18735629.0
(22) Date de dépôt: 03.05.2018
(51) Int. Cl.: F41H 5/26, F41H 7/00, F41H 7/03, F41H 5/22

(54) **BLOC RAMPE ET RAMPE D'ACCES POUR VEHICULE MILITAIRE**
RAMPENEINHEIT UND ZUGANGSRAMPE FÜR MILITÄRFAHRZEUG
RAMP UNIT AND ACCESS RAMP FOR MILITARY VEHICLE

(30) Priorité: 09.05.2017 FR 1700494
(43) Date de publication de la demande: 18.03.2020
(73) Titulaire: NEXTER Systems, 78034 Versailles Cedex (FR)
(72) Inventeur: BERTRAND, Ludovic, 18023 Bourges (FR); BRICHE, Fabien, 18023 Bourges (FR)
(74) Mandataire: Cabinet Chaillot
(86) Numéro de dépôt international: PCT/FR2018/051115
(87) Numéro de publication internationale: WO 2018/206882

(56) Documents cités:
- EP-A1- 2 770 292
- EP-A1- 2 770 292
- EP-A2- 1 319 918
- EP-A2- 1 319 918
- EP-A2- 2 413 088
- EP-A2- 2 413 088
- DE-B3-102011 050 537
- DE-B3-102011 050 537

## Description

Le domaine technique de l'invention est celui des rampes d'accès à bords de véhicules blindés et plus particulièrement des rampes et de leur bloc rampe destinés aux véhicules blindés d'intervention en milieu pollué.

Les véhicules de combat d'infanterie militaire comportent souvent sur la face arrière de leur habitacle une rampe articulée servant à l'embarquement et au débarquement rapide des passagers.

Ce type de véhicule est appelé parfois à évoluer dans un environnement potentiellement pollué par des sources nucléaires, chimiques ou bactériologiques. A cette fin, il est connu d'équiper une paroi du véhicule avec des moyens permettant d'observer l'environnement extérieur et également de donner un accès à cet environnement extérieur pour effectuer des prélèvements ou mettre en place des balises. Le brevet FR2698167 décrit un tel véhicule connu.

Les moyens ainsi installés sur la paroi arrière du véhicule réduisent la largeur disponible pour une rampe d'accès arrière destinée au débarquement ou à l'embarquement rapide des passagers. Les documents EP2770292, EP1319918, DE102011050537 et EP2413088 donnent également un aperçu de l'état de la technique pertinent.

L'invention propose une rampe adaptable à un véhicule existant et elle permet l'embarquement ou le débarquement rapide de passagers en permettant également d'analyser l'environnement extérieur et en mettant à la disposition d'un opérateur des moyens d'observation et/ou d'accès à l'environnement sans pour autant réduire significativement le passage offert par la rampe.

L'invention porte sur une rampe d'accès pour véhicule militaire comportant au moins une charnière horizontale permettant de faire pivoter la rampe d'une position fermée obturant une ouverture du véhicule à une position ouverte permettant l'accès au véhicule au moyen d'au moins une marche située sur une face interne de la rampe en position fermée et formant un escalier, rampe caractérisée en ce que la marche comporte au moins une contremarche comportant au moins un moyen d'observation et/ou au moins un moyen d'accès à l'environnement externe du véhicule.

Avantageusement, le moyen d'observation est constitué par un diascope.

Avantageusement, le moyen d'accès à l'environnement externe comporte au moins une première trappe aménagée dans la contremarche.

Avantageusement, la première trappe s'ouvre sur un réceptacle situé sur une face externe de la rampe, réceptacle comportant une seconde trappe qui ferme sa seconde extrémité, le réceptacle formant un sas.

Avantageusement, le réceptacle comporte un moyen de commande en ouverture des trappes qui est accessible depuis la face interne de la rampe, moyen de commande assurant une ouverture et une fermeture différée de chaque trappe relativement à l'autre.

Avantageusement, le réceptacle comporte un premier trou communiquant entre l'intérieur du véhicule et l'intérieur du réceptacle et un second trou communiquant entre l'intérieur du réceptacle et l'extérieur du véhicule trous dont la section est réglable par un volet.

Avantageusement, la rampe comprend un moyen de prélèvement qui est positionnable dans une niche solidaire de la face interne de la rampe et qui est positionnable à distance de la rampe par un bras de manœuvre.

L'invention porte également sur un bloc rampe comportant une rampe selon l'invention, bloc rampe caractérisé en ce qu'il comporte un cadre destiné à être fixé au niveau d'une ouverture d'un véhicule, cadre comportant une surface d'appui pour la face interne de la rampe en position fermée.

Avantageusement, le cadre comporte une niche comportant un moyen de prélèvement positionnable dans la niche au voisinage d'une sonde disposée également dans la niche au moyen d'un bras de manœuvre.

Avantageusement, la rampe comporte une porte placée en regard de la niche et destinée à fermer la niche, ou à être ouverte pour permettre la sortie du moyen de prélèvement.

L'invention sera mieux comprise à la lecture de la description suivante, description faite en référence aux dessins annexés, dessins dans lesquels :
La figure la représente une vue de trois quarts d'un véhicule équipé d'une rampe selon l'invention en position fermée.
La figure 1b représente une vue de trois quarts d'un véhicule équipé d'une rampe selon l'invention en position ouverte.
La figure 2a représente une vue interne de trois quarts d'une rampe selon l'invention en position fermée.
La figure 2b représente une vue externe de trois quarts d'une rampe selon l'invention en position fermée.
La figure 3a représente une vue en coupe transversale d'une rampe selon l'invention lors d'une première étape d'utilisation d'un sas.
La figure 3b représente une vue en coupe transversale d'une rampe selon l'invention lors d'une seconde étape utilisation d'un sas.
La figure 3c représente une vue en coupe transversale d'une rampe selon l'invention lors d'une troisième étape d'utilisation d'un sas.
La figure 4 représente une vue en coupe partielle latérale d'une rampe selon l'invention en position fermée.
La figure 5 représente une vue de trois quarts d'une rampe selon l'invention en position ouverte.
La figure 6 représente une vue de trois quarts d'un bloc rampe selon l'invention en position ouverte.

Selon la figure 1a, un véhicule militaire blindé 100 comporte sur sa partie arrière un bloc rampe 52 représenté en position fermée. Ce bloc rampe 52 comporte un cadre 50 qui est fixé au véhicule par des moyens non représentés et une rampe 1 qui est articulée sur le véhicule. A cet effet, la partie basse de la rampe 1 comporte des charnières 2 horizontales permettant un pivotement de la rampe 1 vers le bas jusqu'à une position ouverte visible à la figure 1b. La rampe 1 obture une ouverture 101 de la partie arrière du véhicule, ouverture délimitée par le cadre 50 et qui est visible à la figure 1b

Selon la figure 1b, l'ouverture 101 entourée par le cadre 50 est dégagée et facilite ainsi le débarquement ou l'embarquement de passagers (passagers non visibles). La rampe 1 qui est inclinée lorsqu'elle est en position ouverte, comporte des marches 3 permettant à des passagers (passagers non représentés) de gravir la rampe 1 de manière sûre. Le cadre 50 de l'ouverture 101 comporte une niche 23.

Le cadre 50 porte une surface d'appui 53 destinée à recevoir la face interne la de la rampe 1 en position fermée, surface d'appui 53 qui sera mieux vue à la figure 6 et qui est bordée par un joint d'étanchéité 54 qui entoure l'ouverture 101 ainsi que la niche 23. La fermeture de la rampe 1 permettra l'écrasement du joint d'étanchéité 54.

Selon le mode de réalisation de la figure 2a, la face interne la de la rampe 1 présente deux marches 3a et 3b. Les marches 3a et 3b sont planes et parallèles l'une à l'autre. Chaque marche a une forme plane formant un angle avec le plan de la face interne la de la rampe 1. Une contremarche 4 relie la première marche 3a à la seconde marche 3b et des plaques latérales 16 relient chacune des marches 3a ou 3b à la face interne la de la rampe. Ainsi la première marche 3a délimite un creux dans la face interne la tandis que la seconde marche 3b se trouve saillante par rapport à la face interne la de la rampe 1.

Une surface interne de la contremarche 4 est donc orientée vers le haut lorsque la rampe 1 est en position fermée telle que représentée sur la figure 2a.

La contremarche 4 comporte au moins un moyen d'observation 5a qui est un diascope 5a offrant une vue directe vers le sol.

La contremarche 4 porte par ailleurs un moyen d'accès à l'environnement externe du véhicule, moyen comprenant une première trappe 5b, cet accès permet ici de lâcher une balise 15 (balise visible à la figure 3a) depuis l'intérieur du véhicule tout en conservant l'étanchéité. De telles balises 15 permettent de marquer les endroits ayant déjà fait l'objet d'une analyse.

A titre de variante, le moyen d'observation 5a pourrait être un écran couplé à une caméra fixée à la paroi externe 1b de la rampe 1.

Le moyen d'accès à l'environnement extérieur pourrait comprendre un moyen permettant d'effectuer des prélèvements d'échantillons de sol, d'eau ou d'air, par exemple une pince de prélèvement combinée à une sonde.

Dans le mode de réalisation qui est décrit, la partie basse du bloc rampe 52 comporte un bras 17 de manœuvre qui est muni d'un moyen de prélèvement 6 (moyen de prélèvement visible à la figure 4), bras 17 qui est actionnable depuis l'intérieur du véhicule afin de permettre d'interagir avec un robot 22 (robot visible à la figure 4) rapportant par exemple des échantillons de sol ou pour faire directement des prélèvements au sol voisinant la rampe 1.

Aux figures 4 et 6, le bloc rampe 52 dans la partie basse de son cadre 50 comporte une niche 23 traversée au niveau d'une de ses parois par le bras 17. Pour garantir l'étanchéité entre le bras 17 et la paroi de la niche tout en permettant la mobilité angulaire et en translation du bras 17, une rotule 25 est utilisée pour autoriser les mouvements angulaires du bras 17. Elle est combinée à un joint à lèvre (non représenté) pour permettre les translations du bras 17. La niche 23 comporte une sonde 51 à laquelle le moyen de prélèvement 6 peut présenter ses prélèvements pour analyse grâce à une translation longitudinale du bras 17 vers l'intérieur du véhicule. Lorsque la rampe 1 est fermée, la niche 23 peut être accessible ou condamnée grâce à une porte 8 visible à la figure 2b, porte située sur la rampe 1 en regard de la niche 23.

Selon la figure 2b, la première marche 3a est saillante relativement à la face externe 1b de la rampe 1. On distingue que le diascope 5a est orienté vers le sol (sol non visible).

Il est connu dans les véhicules soumis à un environnement polluant de placer l'habitacle en surpression par rapport à la pression atmosphérique afin d'éviter la pénétration d'agents polluants au niveau d'éventuels interstices dans la caisse du véhicule. Pour permettre l'interaction depuis l'intérieur du véhicule vers l'extérieur du véhicule, un réceptacle 7 est placé en dessous de la première trappe 5b qui l'obture (première trappe 5b visible à la figure 2a) et une seconde trappe 5c obture ce réceptacle dans sa partie basse (seconde trappe 5c visible également aux figures 3a à 3c) .

Selon les figures 3a, 3b et 3c, afin d'éviter que la fuite de surpression soit trop importante lors de l'ouverture des trappes 5b et 5c, le réceptacle 7 avec la première trappe 5b et la seconde trappe 5c forment un sas permettant de larguer une balise 15 en ayant une ouverture différée des deux trappes et cela au moyen d'une unique commande 9a.

Afin de permettre cette ouverture différée des trappes 5b et 5c, c'est à dire pour empêcher que les deux trappes 5b et 5c ne soient ouvertes en même temps et cela avec une unique commande d'ouverture/fermeture des trappes 5b et 5c, une tringle 9 manipulable par une poignée 9a située à son extrémité supérieure relie chacune des trappes 5b et 5c au niveau d'un premier et d'un second maneton 11a et 11b de chacune des trappes. Chaque maneton est logé respectivement dans un premier et un second trou oblong 10a et 10b qui sont portés par les extrémités de la tringle 9.

La seconde trappe 5c est rappelée en position fermée par un ressort 12. Selon la figure 3a, chacun des manetons 11a et 11b interfère avec la partie inférieure de chacun des trous oblongs 10a et 10b lorsque la tringle 9 est translatée vers le haut, de sorte que la première trappe 5b est soulevée en position ouverte alors que la seconde trappe 5c est plaquée contre le réceptacle 7 en position fermée. Une balise 15 peut être introduite dans le réceptacle 7.

Selon la figure 3b la tringle est abaissée dans une position intermédiaire telle que les manetons 11a et 11b n'interfèrent pas avec les extrémités des trous oblongs 10a et 10b. De ce fait la première trappe 5b est abaissée par gravité sur le réceptacle 7 de manière à le fermer (un moyen de fermeture annexe pourra être ajouté par l'Homme du Métier pour sécuriser la fermeture).

Pendant ce temps, la seconde trappe 5c est maintenue en position fermée par l'action du ressort 12. La balise 15 est ainsi isolée de l'extérieur du véhicule et de l'intérieur du véhicule.

Selon la figure 3c, la tringle 9 est translatée vers le bas jusqu'à ce que le premier trou oblong 10a interfère dans sa partie supérieure avec le premier maneton 11a. A l'extrémité inférieure de la tringle le second maneton 11b est poussé vers la partie supérieure du second trou oblong par l'action du ressort 12 sur la seconde trappe 5c.

Le second trou oblong 10b pousse ainsi le second maneton 11b vers le bas et provoque l'ouverture de la seconde trappe 5c libérant la balise 15.

Afin de permettre l'élimination d'éventuels polluants qui auraient pénétré dans le réceptacle 7, la rampe 1 comporte un premier trou 20 (figure 4) reliant l'intérieur de l'habitacle et le réceptacle 7 pour mettre le sas en surpression lorsque la première trappe 5b est fermée. Le réceptacle 7 comporte un second trou 21, visible à la figure 4, qui relie le réceptacle 7 avec l'extérieur pour évacuer l'air en surpression et les polluants. Chaque trou 20 et 21 est obturable en tout ou partie par un volet 26 pivotant qui permet de régler la section de fuite de chaque trou 20 et 21.

Ainsi, un opérateur 102 placé selon la figure 4 derrière la rampe 1 en position fermée est parfaitement à même d'observer l'environnement extérieur et de libérer sur le terrain des balises de marquage à des endroits repérables par le moyen d'observation 5a. Les conditions ergonomiques sont satisfaisantes du fait du positionnement des moyens d'observation et d'accès dans la contremarche 4 de la rampe 1.

Selon la figure 5, lorsque la rampe 1 est abaissée jusqu'au sol, on note que les marches 3 sont sensiblement horizontales et s'étendent sur toute la largeur de la rampe pour faciliter l'accès des passagers au véhicule (passagers et véhicule non représentés). On notera aussi que les moyens d'observation 5a et d'accès 5b n'entravent pas le passage de ces passagers du fait de leur placement judicieux dans la contremarche 4.

On notera que le bloc rampe 52 est interchangeable avec un bloc rampe classique en changeant la rampe 1 et le cadre 50. La rampe 1 et son cadre 50 portent l'ensemble des fonctions liées à la mission et la caisse du véhicule n'est pas spécialisée contrairement à la solution de l'état de la technique.

## Revendications

1. Rampe d'accès (1) pour véhicule (100) militaire comportant au moins une charnière (2) horizontale permettant de faire pivoter la rampe (1) d'une position fermée obturant une ouverture (101) du véhicule (100) à une position ouverte permettant l'accès au véhicule (100) au moyen d'au moins une marche (3) située sur une face interne (1a) de la rampe (1) en position fermée et formant un escalier, rampe (1) ***caractérisée en ce que*** la marche (3) comporte au moins une contremarche (4) comportant au moins un moyen d'observation (5a) et/ou au moins un moyen d'accès (5b) à l'environnement externe du véhicule (100).

2. Rampe (1) selon la revendication 1, **caractérisée en ce que** le moyen d'observation (5a) est constitué par un diascope (5a).

3. Rampe (1) selon la revendication 1, **caractérisée en ce que** le moyen d'accès (5b) à l'environnement externe comporte au moins une première trappe (5b) aménagée dans la contremarche (4).

4. Rampe (1) selon la revendication 3, **caractérisée en ce que** la première trappe (5b) s'ouvre sur un réceptacle (7) situé sur une face externe (1b) de la rampe (4), réceptacle (7) comportant une seconde trappe (5c) qui ferme sa seconde extrémité, le réceptacle (7) formant un sas.

5. Rampe (1) selon la revendication 4, **caractérisée en ce que** le réceptacle (7) comporte un moyen de commande (9) en ouverture des trappes (5a et 5b) qui est accessible depuis la face interne (1a) de la rampe (1), moyen de commande (9) assurant une ouverture et une fermeture différée de chaque trappe (5a,5b) relativement à l'autre.

6. Rampe (1) selon la revendication 5, **caractérisée en ce que** le réceptacle (7) comporte un premier trou (20) communiquant entre l'intérieur du véhicule (100) et l'intérieur du réceptacle (7) et un second trou (21) communiquant entre l'intérieur du réceptacle (7) et l'extérieur du véhicule (100) trous (20,21) dont la section est réglable par un volet (26).

7. Bloc rampe (52) comportant une rampe (1) selon une des revendications précédentes, bloc rampe (52) **caractérisé en ce qu'**il comporte un cadre (50) destiné à être fixé au niveau d'une ouverture (101) d'un véhicule (100), cadre (50) comportant une surface d'appui (53) pour la face interne (1a) de la rampe (1) en position fermée.

8. Bloc rampe (52) selon la revendication 7, **caractérisé en ce que** le cadre (50) comporte une niche (23) comportant un moyen de prélèvement (6) positionnable dans la niche (23) au voisinage d'une sonde (51) disposée également dans la niche (23) au moyen d'un bras de manœuvre (17)

9. Bloc rampe (52) selon la revendication 8, **caractérisé en ce que** la rampe (1) comporte une porte (8) placée en regard de la niche (23) et destinée à fermer la niche (23), ou à être ouverte pour permettre la sortie du moyen de prélèvement (6).

## Patentansprüche

1. Zugangsrampe (1) für Militärfahrzeug (100), aufweisend mindestens ein horizontales Scharnier (2), das gestattet, die Rampe (1) aus einer geschlossenen Position, die eine Öffnung (101) des Fahrzeugs (100) verdeckt, in eine geöffnete Position zu schwenken, die den Zugang in das Fahrzeug (100) mittels mindestens einer Stufe (3) gestattet, die sich auf einer inneren Fläche (1a) der Rampe (1) in geschlossener Position befindet und eine Treppe bildet, wobei die Rampe (1) **dadurch gekennzeichnet ist, dass** die Stufe (3) mindestens eine Setzstufe (4) aufweist, die mindestens ein Beobachtungsmittel (5a) und/oder mindestens ein Zugangsmittel (5b) zu der äußeren Umgebung des Fahrzeugs (100) aufweist.

2. Rampe (1) nach Anspruch 1, **dadurch gekennzeichnet, dass** das Beobachtungsmittel (5a) aus einem Diaskop (5a) besteht.

3. Rampe (1) nach Anspruch 1, **dadurch gekennzeichnet, dass** das Zugangsmittel (5b) zu der äußeren Umgebung mindestens eine erste Luke (5b) aufweist, die in der Setzstufe (4) eingerichtet ist.

4. Rampe (1) nach Anspruch 3, **dadurch gekennzeichnet, dass** sich die erste Luke (5b) über einem Behältnis (7) öffnet, das sich auf einer äußeren Fläche (1b) der Rampe (4) befindet, wobei das Behältnis (7) eine zweite Luke (5c) aufweist, die sein zweites Ende schließt, wobei das Behältnis (7) eine Schleuse bildet.

5. Rampe (1) nach Anspruch 4, **dadurch gekennzeichnet, dass** das Behältnis (7) ein Steuermittel (9) zum Öffnen der Luken (5a und 5b) aufweist, das von der inneren Fläche (1a) der Rampe (1) erreichbar ist, wobei das Steuermittel (9) ein versetztes Öffnen und Schließen jeder Luke (5a, 5b) im Verhältnis zueinander sichert.

6. Rampe (1) nach Anspruch 5, **dadurch gekennzeichnet, dass** das Behältnis (7) ein erstes Loch (20) aufweist, das zwischen dem Inneren des Fahrzeugs (100) und dem Inneren des Behältnisses (7) kommuniziert und ein zweites Loch (21), das zwischen dem Inneren des Behältnisses (7) und dem Äußeren des Fahrzeugs (100) kommuniziert, wobei der Querschnitt der Löcher (20, 21) durch einen Schieber (26) einstellbar ist.

7. Rampeneinheit (52), aufweisend eine Rampe (1) nach einem der vorangehenden Ansprüche, wobei die Rampeneinheit (52) **dadurch gekennzeichnet ist, dass** sie einen Rahmen (50) aufweist, der zur Befestigung im Bereich einer Öffnung (101) eines Fahrzeugs (100) bestimmt ist, wobei der Rahmen (50) eine Stützfläche (53) für die Innenfläche (1a) der Rampe (1) in geschlossener Position aufweist.

8. Rampeneinheit (52) nach Anspruch 7, **dadurch gekennzeichnet, dass** der Rahmen (50) eine Nische (23) aufweist, die ein Entnahmemittel (6) aufweist, das in der Nische (23) in der Nähe einer Sonde (51), die ebenfalls in der Nische (23) angeordnet ist, mittels eines Manövrierarms (17) positionierbar ist.

9. Rampeneinheit (52) nach Anspruch 8, **dadurch gekennzeichnet, dass** die Rampe (1) eine Tür (8) aufweist, die der Nische (23) zugewandt platziert und bestimmt ist, die Nische (23) zu schließen oder geöffnet zu sein, um den Austritt des Entnahmemittels (6) zu gestatten.

## Claims

1. An access ramp (1) for a military vehicle (100) including at least one horizontal hinge (2) making it possible to pivot the ramp (1) from a closed position closing off an opening (101) of the vehicle (100) to an open position allowing access to the vehicle (100) using at least one step (3) located on an inner face (1a) of the ramp (1) in the closed position and forming a staircase, the ramp (1) being **characterised in that** the step (3) includes at least one riser (4) including at least one observation means (5a) and/or at least one access means (5b) for access to the outside environment of the vehicle (100) .

2. The ramp (1) according to claim 1, **characterised in that** the observation means (5a) is made up of a diascope (5a).

3. The ramp (1) according to claim 1, **characterised in that** the access means (5b) for access to the outside environment includes at least a first hatch (5b) arranged in the riser (4).

4. The ramp (1) according to claim 3, **characterised in that** the first hatch (5b) opens onto a receptacle (7) located on an outer face (1b) of the ramp (4), said receptacle (7) including a second hatch (5c) which closes its second end, the receptacle (7) forming an airlock.

5. The ramp (1) according to claim 4, **characterised in that** the receptacle (7) includes a control means (9) controlling the opening of the hatches (5a and 5b) which is accessible from the inner face (1a) of the ramp (1), said control means (9) ensuring deferred opening and closing of each hatch (5a,5b) relative to one another.

6. The ramp (1) according to claim 5, **characterised in that** the receptacle (7) includes a first hole (20) communicating between the inside of the vehicle (100) and the inside of the receptacle (7) and a second hole (21) communicating between the inside of the receptacle (7) and the outside of the vehicle (100), wherein the section of said holes (20,21) is adjustable by a flap (26).

7. A ramp unit (52) including a ramp (1) according to one of the preceding claims, the ramp unit (52) being **characterised in that** it includes a frame (50) intended to be attached at an opening (101) of a vehicle (100), said frame (50) including a bearing surface (53) for the inner face (1a) of the ramp (1) in the closed position.

8. The ramp unit (52) according to claim 7, **characterised in that** the frame (50) includes a recess (23) including sampling means (6) able to be positioned in the recess (23) near a probe (51) which is also positioned in the recess (23) using a maneuvering arm (17).

9. The ramp unit (52) according to claim 8, **characterised in that** the ramp (1) includes a door (8) placed opposite the recess (23) and intended to close the recess (23), or to be opened in order to allow the deployment of the sampling means (6).
